# EUROPÄISCHE PATENTANMELDUNG

(11) **EP 2 422 893 A1**
(43) Veröffentlichungstag der Anmeldung: **29.02.2012**
(21) Anmeldenummer: 10174297.1
(22) Anmeldetag: 27.08.2010
(51) Int. Cl.: B21B 38/00

(54) **Betriebsverfahren für ein Walzwerk zum Walzen von flachem Walzgut mit Walzenverschleißprognose**

(71) Anmelder: SIEMENS AKTIENGESELLSCHAFT, 80333 München (DE)
(72) Erfinder: Dagner, Johannes, 91052, Erlangen (DE); Schmid, Friedemann, 91056, Erlangen (DE); Hohenbichler, Gerald, 4484, Kronstorf (AT); Shore, Robert Andrew, 4061, Pasching (AT); Jungbauer, Andreas, 4060, Leonding (AT)

(57) **Zusammenfassung**

Ein Walzwerk zum Walzen von flachem Walzgut (1) weist mindestens ein Walzgerüst (2) mit Walzen (3) auf. Das flache Walzgut (1) wird in dem Walzgerüst (2) gewalzt. Während des Walzens des flachen Walzguts (1) in dem Walzgerüst (2) werden Istgrößen (I) des flachen Walzguts (1) und/oder des Walzgerüsts (2) erfasst. Ausgehend von einem Anfangszustand mindestens einer Walze (3) des Walzgerüsts (2) wird mittels eines Verschleißmodells (8) anhand der während der bisherigen Walzenreise der jeweiligen Walze (3) erfassten Istgrößen (I) ein erwarteter gegenwärtiger Istverschleiß (V) der mindestens einen Walze (3) ermittelt. Ausgehend von dem erwarteten gegenwärtigen Istverschleiß (V) wird mittels des Verschleißmodells (8) anhand von zukünftig zu erwartenden Istgrößen für zukünftig zu walzendes flaches Walzgut (1) für mindestens einen Ort (P) der zukünftigen Walzenreise ein zu erwartender zukünftiger Istverschleiß (V') der mindestens einen Walze (3) ermittelt. Der Ort (P) der zukünftigen Walzenreise, der zu erwartende zukünftige Istverschleiß (V') und/oder mindestens eine aus diesen Werten abgeleitete Information werden einem Bediener (9) des Walzwerks zur Verfügung gestellt.

## Beschreibung

Betriebsverfahren für ein Walzwerk zum Walzen von flachem Walzgut mit Walzenverschleißprognose

Die vorliegende Erfindung betrifft ein Betriebsverfahren für ein Walzwerk zum Walzen von flachem Walzgut, das mindestens ein Walzgerüst mit Walzen aufweist,
- wobei das flache Walzgut in dem Walzgerüst gewalzt wird,
- wobei während des Walzens des flachen Walzguts in dem Walzgerüst Istgrößen des flachen Walzguts und/oder des Walzgerüsts erfasst werden,
- wobei, ausgehend von einem Anfangszustand mindestens einer Walze des Walzgerüsts, mittels eines Verschleißmodells anhand der während der bisherigen Walzenreise der jeweiligen Walze erfassten Istgrößen ein erwarteter gegenwärtiger Istverschleiß der mindestens einen Walze ermittelt wird.

Die vorliegende Erfindung betrifft weiterhin ein Computerprogramm, das Maschinencode umfasst, der von einem Steuerrechner für ein Walzwerk zum Walzen von flachem Walzgut unmittelbar abarbeitbar ist und dessen Abarbeitung durch den Steuerrechner bewirkt, dass der Steuerrechner das Walzwerk gemäß einem derartigen Betriebsverfahren betreibt.

Die vorliegende Erfindung betrifft weiterhin einen Steuerrechner für ein Walzwerk zum Walzen von flachem Walzgut, wobei der Steuerrechner derart ausgebildet ist, dass er das Walzwerk gemäß einem derartigen Betriebsverfahren betreibt.

Die vorliegende Erfindung betrifft weiterhin ein Walzwerk zum Walzen von flachem Walzgut, das mit einem derartigen Steuerrechner ausgestattet ist.

Beim Walzen von Metallen tritt an den Walzen der Walzgerüste Verschleiß auf. Das Ausmaß, in dem der Verschleiß auftritt, ist von verschiedenen Parametern abhängig. Beispielsweise hängt das Ausmaß des Verschleißes von der Art der Walzen (Arbeitswalze, Stützwalze, ...), der Art des Walzens (Kaltwalzen oder Warmwalzen), der Anordnung der Walzen im Walzwerk (erstes, zweites, drittes Walzgerüst des Walzwerks usw.), dem Material des Walzguts (Stahl, Aluminium, Kupfer, ...), dem Material der Walzen (Gusseisen, Stahlguss, Hochleistungsschnellstahl, ...) usw. ab.

Der Verschleiß hat Auswirkungen auf die Qualität des gewalzten flachen Walzguts. Insbesondere muss der Verschleiß durch entsprechende Anstellungskorrekturen - gegebenenfalls auch in Bezug auf Profil und Planheit - berücksichtigt und nach Möglichkeit kompensiert werden. Weiterhin müssen die Walzen von Zeit zu Zeit gewechselt und nachgeschliffen werden.

Eine direkte Messung des Walzenverschleißes ist nur möglich, wenn die betreffende Walze aus dem Walzgerüst ausgebaut ist und vermessen werden kann. Im laufenden Walzprozess ist eine direkte Messung des Walzenverschleißes hingegen nicht möglich. Es ist jedoch bekannt, Istgrößen des Walzprozesses zu erfassen und den Walzenverschleiß mittels eines Verschleißmodells in Echtzeit mitzurechnen. Mittels des Verschleißmodells wird in Abhängigkeit von der gewalzten Strecke des Walzguts, dem Verlauf der Walzkraft über diese Strecke usw. der erwartete gegenwärtige Verschleiß der jeweiligen Walze ermittelt. Das Verschleißmodell stellt den ermittelten erwarteten gegenwärtigen Verschleiß anderen Steuerungssystemen zur Verfügung, beispielsweise zur entsprechenden Korrektur der Anstellung.

Es ist weiterhin bekannt, das Verschleißmodell in der Inbetriebsetzungsphase des Walzwerks an die aktuellen Gegebenheiten anzupassen. Im laufenden Betrieb erfolgt jedoch keine Überprüfung oder gegebenenfalls Korrektur dieser Anpassung.

Wie bereits erwähnt, müssen die Walzen des Walzgerüsts von Zeit zu Zeit gewechselt werden. Im Stand der Technik werden die Wechselintervalle auf konservative Weise bestimmt. Die Walzenwechsel erfolgen eher zu früh als zu spät, damit das gewalzte Walzgut sicher ordnungsgemäß ist und den geforderten Spezifikationen entspricht. Diese Vorgehensweise hat jedoch relativ häufige Walzenwechsel und damit verbundene Stillstandzeiten des Walzwerks zur Folge. Das Walzwerk arbeitet daher im Ergebnis nur mit verminderter Produktivität. Ganz besonders gilt dies bei Kontistraßen und Gießwalzanlagen, insbesondere Gießwalzanlagen mit Endlosbetrieb.

Es ist selbstverständlich möglich, die Walzenwechselintervalle zu verlängern. In diesem Fall besteht jedoch die Gefahr, dass der Verschleiß kurz vor dem Walzenwechsel zu groß wird, so dass das gewalzte Walzgut nicht mehr den geforderten Spezifikationen entspricht.

Ein weiteres Problem besteht darin, dass ein Walzenwechsel nicht zu beliebigen Zeitpunkten möglich bzw. sinnvoll ist, sondern nur zwischen zwei aufeinander folgenden flachen Walzgütern.

Die Aufgabe der vorliegenden Erfindung besteht darin, Möglichkeiten zu schaffen, einen zukünftigen Verschleiß mindestens einer Walze des Walzgerüsts des Walzwerks auf zuverlässige Weise vorhersagen zu können.

Die Aufgabe wird durch ein Betriebsverfahren für ein Walzwerk mit den Merkmalen des Anspruchs 1 gelöst. Vorteilhafte Ausgestaltungen des Betriebsverfahrens sind Gegenstand der abhängigen Ansprüche 2 bis 13.

Erfindungsgemäß ist vorgesehen, ein Betriebsverfahren der eingangs genannten Art dadurch auszugestalten,
- dass, ausgehend von dem erwarteten gegenwärtigen Istverschleiß, mittels des Verschleißmodells anhand von zukünftig zu erwartenden Istgrößen für zukünftig zu walzendes flaches Walzgut für mindestens einen Ort der zukünftigen Walzenreise ein zu erwartender zukünftiger Istverschleiß der mindestens einen Walze ermittelt wird und
- dass der Ort der zukünftigen Walzenreise, der zu erwartende zukünftige Istverschleiß und/oder mindestens eine aus die-
sen Werten abgeleitete Information einem Bediener des Walzwerks zur Verfügung gestellt werden.

In einer Minimalkonfiguration der vorliegenden Erfindung ist es beispielsweise möglich, einen festen Ort der zukünftigen Walzenreise - beispielsweise das Ende des als nächstes zu walzenden flachen Walzguts - vorzugeben und den zu erwartenden zukünftigen Istverschleiß an diesem Ort zu ermitteln. Alternativ kann ein definierter Referenzverschleiß vorgegeben sein und ermittelt werden, an welchem Ort der zukünftigen Walzenreise der Referenzverschleiß erwartet wird. Vorzugsweise ist hingegen vorgesehen, dass für eine Vielzahl von Orten der zukünftigen Walzenreise jeweils der zu erwartende zukünftige Istverschleiß der mindestens einen Walze ermittelt wird und dass der zu erwartende zukünftige Istverschleiß dem Bediener des Walzwerks als Funktion des Ortes der zukünftigen Walzenreise oder umgekehrt zur Verfügung gestellt wird.

In einer bevorzugten Ausgestaltung der vorliegenden Erfindung ist weiterhin vorgesehen, dass der mindestens eine Ort, für den der zu erwartende zukünftige Istverschleiß ermittelt wird, mit einem Referenzort verglichen wird und/oder der für den mindestens einen Ort ermittelte zu erwartende zukünftige Istverschleiß mit einem Referenzverschleiß verglichen wird und dass in Abhängigkeit von dem Vergleich entschieden wird, ob ein Wechsel der mindestens einen Walze durchzuführen ist oder ob das Walzen des flachen Walzguts fortgesetzt wird.

Die erfindungsgemäße Vorgehensweise funktioniert noch besser, wenn das Verschleißmodell adaptiert wird. Vorzugsweise ist daher vorgesehen,
- dass nach einem Ausbau der mindestens einen Walze einem Korrekturgrößenermittler der erwartete gegenwärtige Istverschleiß der mindestens einen Walze und den tatsächlichen Istverschleiß der mindestens einen Walze charakterisierende Istdaten zugeführt werden,
- dass der Korrekturgrößenermittler anhand eines Vergleichs des erwarteten gegenwärtigen Istverschleißes und des tatsächlichen Istverschleißes mindestens eine Korrekturgröße ermittelt und
- dass der Korrekturgrößenermittler das Verschleißmodell anhand der mindestens einen Korrekturgröße adaptiert, so dass nach dem Adaptieren des Verschleißmodells beim Ermitteln von erwarteten gegenwärtigen und/oder zu erwartenden zukünftigen Istverschleißen die mindestens eine Korrekturgröße berücksichtigt wird.

Die den tatsächlichen Istverschleiß charakterisierenden Istdaten werden zu diesem Zweck dem Korrekturgrößenermittler vorzugsweise aus einer Schleiferei für die mindestens eine Walze und/oder automatisch zugeführt.

Im einfachsten Fall berücksichtigt der Korrekturgrößenermittler bei der Ermittlung der mindestens einen Korrekturgröße ausschließlich den erwarteten gegenwärtigen Istverschleiß und den tatsächlichen Istverschleiß in der Mitte der mindestens einen Walze. Zu noch besseren Ergebnissen führt es hingegen, wenn der Korrekturgrößenermittler bei der Ermittlung der mindestens einen Korrekturgröße zusätzlich den erwarteten gegenwärtigen Istverschleiß und den tatsächlichen Istverschleiß außerhalb der Mitte der mindestens einen Walze - beispielsweise als Funktion über die Walzenbreite - berücksichtigt.

Das Adaptieren des Verschleißmodells kann besonders dann zuverlässig vorgenommen werden, wenn anhand der Eigenschaften des bis zum Ausbauen der mindestens einen Walze gewalzten flachen Walzguts entschieden wird, ob und ggf. in welcher Form das Adaptieren des Verschleißmodells vorgenommen wird oder nicht. Insbesondere kann das Adaptieren unterdrückt werden, wenn verschiedene Materialien oder spezielle, sonst nur selten verwendete Materialien gewalzt werden, so dass ein Adaptieren unzuverlässig wäre. Auch kann eine materialspezifische Adaption erfolgen.

Das Verschleißmodell ist vorzugsweise der jeweiligen Walze individuell zugeordnet.

In vielen Fällen kann die mindestens eine Walze alternativ in eines von mehreren Walzgerüsten des Walzwerks eingebaut sein. In diesem Fall wird im Verschleißmodell vorzugsweise berücksichtigt, in welches der Walzgerüste die Walze eingebaut ist.

In vielen Fällen ist dem Walzgerüst, in das die mindestens eine Walze eingebaut ist, mindestens ein anderes Walzgerüst des Walzwerks vorgeordnet. Meist ist in das andere Walzgerüst stets ein und derselbe Typ von Walze eingebaut. In seltenen Fällen kann jedoch in das andere Walzgerüst alternativ eine andere Walze eines von mindestens zwei Typen eingebaut sein. In diesem Fall wird im Verschleißmodell vorzugsweise berücksichtigt, welcher Typ von anderen Walzen in das andere Walzgerüst eingebaut ist.

In einer bevorzugten Ausgestaltung der vorliegenden Erfindung ist weiterhin vorgesehen, dass das Verschleißmodell bei der Ermittlung des erwarteten gegenwärtigen und/oder zukünftigen Istverschleißes eine Temperatur der Walzen und/oder des flachen Walzguts berücksichtigt.

Die erfindungsgemäße Aufgabe wird weiterhin durch ein Computerprogramm der eingangs genannten Art gelöst. Das Computerprogramm ist in diesem Fall derart ausgestaltet, dass der Steuerrechner ein Betriebsverfahren mit allen Schritten eines erfindungsgemäßen Betriebsverfahrens ausführt.

Die Aufgabe wird weiterhin durch einen Steuerrechner für ein Walzwerk zum Walzen von flachem Walzgut gelöst, der derart ausgebildet ist, dass er im Betrieb ein derartiges Betriebsverfahren ausführt.

Die Aufgabe wird weiterhin durch ein Walzwerk zum Walzen von flachem Walzgut gelöst, das mit einem derartigen Steuerrechner ausgestattet ist.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: schematisch ein Walzwerk zum Walzen von flachem Walzgut,
- FIG 2: ein Ablaufdiagramm,
- FIG 3 und 4: mögliche Ausgaben an einen Bediener,
- FIG 5: ein Ablaufdiagramm,
- FIG 6: eine mögliche Ausgabe an den Bediener,
- FIG 7 und 8: Ablaufdiagramme,
- FIG 9: schematisch einen Nutzungszyklus einer Walze,
- FIG 10 und 11: Ablaufdiagramme und
- FIG 12 und 13: Diagramme.

Gemäß FIG 1 weist ein Walzwerk zum Walzen von flachem Walzgut 1 mehrere Walzgerüste 2 auf. Die Walzgerüste 2 werden von dem flachen Walzgut 1 nacheinander durchlaufen. Jedes Walzgerüst 2 des Walzwerks weist Walzen 3 auf. Die Walzen 3 umfassen zumindest Arbeitswalzen, oftmals auch weitere Walzen, beispielsweise Stützwalzen oder - zusätzlich zu Stützwalzen - Zwischenwalzen.

Die Anzahl an dargestellten Walzgerüsten 2 des Walzwerks ist rein beispielhaft. Minimal ist nur ein einziges Walzgerüst 2 vorhanden. Weiterhin ist auch nicht zwingend, dass eine Bandlaufrichtung x, wie in FIG 1 dargestellt, stets dieselbe ist. Alternativ könnte ein reversierendes Walzen erfolgen, insbesondere dann, wenn das Walzwerk nur ein einziges Walzgerüst 2 oder nur zwei Walzgerüste 2 aufweist.

Das flache Walzgut 1, das in dem Walzwerk gewalzt wird, ist gemäß der Darstellung von FIG 1 ein Band. Alternativ kann es sich jedoch um ein anderes flaches Walzgut 1 handeln, beispielsweise eine Platte oder ein Grobblech.

Das Walzwerk ist mit einem Steuerrechner 4 ausgestattet, der das Walzwerk steuert. Der Steuerrechner 4 ist in der Regel als softwareprogrammierbare Einrichtung ausgebildet. Die Wirkungsweise des Steuerrechners 4 wird daher durch ein Computerprogramm 5 bestimmt, das dem Steuerrechner 4 über eine Rechner-Rechner-Verbindung (nicht dargestellt) oder ein Speichermedium 6 zugeführt wird. Auch dem Speichermedium 6 ist das Computerprogramm 5 in maschinenlesbarer Form - zumeist in elektronischer Form - gespeichert. Das Speichermedium 6 ist gemäß FIG 1 als USB-Memorystick ausgebildet. Diese Ausgestaltung ist jedoch rein beispielhaft. Es sind beliebige andere Ausgestaltungen des Speichermediums 6 möglich, beispielsweise als CD-ROM oder als SD-Speicherkarte.

Der Steuerrechner 4 ist mit dem Computerprogramm 5 programmiert. Das Computerprogramm 5 umfasst Maschinencode 7, der von dem Steuerrechner 4 unmittelbar ausführbar ist. Die Abarbeitung des Maschinencodes 7 legt die Wirkungsweise des Steuerrechners 4 fest. Die Abarbeitung des Maschinencodes 7 durch den Steuerrechner 4 bewirkt, dass der Steuerrechner 4 das Walzwerk gemäß einem Betriebsverfahren betreibt, das nachfolgend in Verbindung mit FIG 2 näher erläutert wird. Die Programmierung des Steuerrechners 4 mit dem Computerprogramm 5 bewirkt also die entsprechende Ausbildung des Steuerrechners 4.

Die vorliegende Erfindung ist prinzipiell bei allen Walzen 3 der Walzgerüste 2 anwendbar. Von besonderer Bedeutung ist die Anwendung bei den Arbeitswalzen der Walzgerüste 2. Die vorliegende Erfindung wird weiterhin nachfolgend in Verbindung mit der oberen Arbeitswalze 3 des in FIG 1 dritten Walzgerüsts 2 erläutert. Diese Festlegung ist jedoch rein willkürlich. Die vorliegende Erfindung ist in analoger Weise auf jede andere Walze 3 jedes Walzgerüsts 2 anwendbar.

Gemäß FIG 2 nimmt der Steuerrechner 4 in einem Schritt S1 zukünftig zu erwartende Istgrößen für mindestens ein zukünftig zu walzendes flaches Walzgut 1 entgegen. Bei diesen Istgrößen handelt es sich beispielsweise um Stichplandaten oder um Daten eines flachen Walzgutes 1, das bereits gewalzt wurde und ähnliche Eigenschaften wie das zukünftig zu walzende flache Walzgut 1 aufweist. Das Walzen desjenigen flachen Walzguts 1, dessen zukünftig zu erwartende Istgrößen der Steuerrechner 4 im Schritt S1 entgegen nimmt, hat also noch nicht begonnen.

Nachfolgend wird anstelle von zukünftig zu erwartenden Istgrößen stets von Stichplandaten gesprochen, weil dies vermutlich der häufigste Fall sein wird.

Bei den Stichplandaten kann es sich um die Daten eines einzigen flachen Walzguts 1 handeln. Alternativ kann es sich um die Stichplandaten für mehrere flache Walzgüter 1 handeln.

Bei den entgegen genommenen Stichplandaten kann es sich um die Daten des als nächstes zu walzenden flachen Walzguts 1 handeln. Alternativ kann es sich um die Daten eines flachen Walzguts 1 handeln, das nach dem als nächstes zu walzenden flachen Walzgut 1 gewalzt werden soll. In diesem letztgenannten Fall sind dem Steuerrechner 4 nach Ausführung des Schrittes S1 in der Regel die Stichplandaten aller flachen Walzgüter 1 bekannt, die vorher gewalzt werden sollen. Ein Zahlenbeispiel:
Bereits gewalzt seien die flachen Walzgüter a, b und c. Momentan gewalzt wird das flache Walzgut d. Im Schritt S1 kann der Steuerrechner 4 die Stichplandaten des flachen Walzguts e entgegen nehmen. Alternativ kann der Steuerrechner 4 - beispielsweise - im Schritt S1 die Stichplandaten der flachen Walzgüter g und h entgegen nehmen. In diesem Fall sind dem Steuerrechner 4 in der Regel die Stichplandaten der noch nicht gewalzten flachen Walzgüter e und f bereits bekannt.

Die Stichplandaten umfassen zum einen Einstellungen des Walzwerks, mit denen das jeweilige flache Walzgut 1 gewalzt werden soll, beispielsweise die gewünschten Stichabnahmen. Weiterhin umfassen die Stichplandaten auch Daten des flachen Walzguts 1 wie beispielsweise dessen Breite und dessen Temperatur sowie erwartete Walzbedingungen wie beispielsweise Walzkraft und Walzmoment.

In einem Schritt S2 ermittelt der Steuerrechner 4, ausgehend von einem erwarteten gegenwärtigen Istverschleiß V, für mindestens einen Ort P der zukünftigen Walzenreise einen zu erwartenden zukünftigen Istverschleiß V'. Die Ermittlung des Schrittes S2 erfolgt mittels eines Verschleißmodells 8 der Walze 3 anhand der Stichplandaten von zukünftig zu walzendem flachem Walzgut 1.

Das Verschleißmodell 8 ist als solches bekannt. Es kann sich beispielsweise um dasselbe Modell handeln, das im Stand der Technik zum laufenden Ermitteln des erwarteten gegenwärtigen Istverschleißes V verwendet wird.

Der Begriff "Walzenreise" ist jedem Fachmann geläufig. Es handelt sich um die einzelnen Längen der verschiedenen flachen Walzgüter 1, die mittels der betrachteten Walze 3 bereits gewalzt wurden und - bei der zukünftigen Walzenreise - noch gewalzt werden. Man kann sich die Walzenreise bildlich so vorstellen, als ob das flache Walzgut 1 im Walzspalt des Walzgerüsts 2, in das die betrachtete Walze 3 eingebaut ist, stillstehen würde und das entsprechende Walzgerüst 2 sich während des Walzens entlang des flachen Walzguts 1 bewegen würde. Bei reversierendem Walzen wird selbstverständlich bei jedem Reversieren die Zählrichtung entsprechend umgeschaltet, so dass die gewalzte Länge eine monoton ansteigende Funktion der Zeit ist.

Das Bekanntsein des erwarteten gegenwärtigen Istverschleißes V wird im Rahmen des Schrittes S2 bereits vorausgesetzt. Auf die Ermittlung des erwarteten gegenwärtigen Istverschleißes V wird später noch eingegangen werden.

Der Begriff "zukünftig zu walzendes flaches Walzgut" hat weiterhin in Verbindung mit dem Schritt S2 die Bedeutung des gesamten noch nicht gewalzten flachen Walzguts 1. In analoger Weise ist der Begriff "erwarteter gegenwärtiger Istverschleiß" auf das gesamte bereits gewalzte flache Walzgut 1 bezogen. Ein Beispiel:
Man nehme - rein beispielhaft - an, die flachen Walzgüter a, b und c seien bereits gewalzt. Das flache Walzgut d sei - soweit es die betrachtete Walze 3 betrifft - zu 30 % gewalzt, zu 70 % noch nicht gewalzt. Es soll der zu erwartende zukünftige Verschleiß V' am Ende des flachen Walzguts e ermittelt werden. In diesem Fall bezieht sich der Begriff "erwarteter gegenwärtiger Istverschleiß" auf den Verschleiß, der nach dem Walzen der flachen Walzgüter a, b und c und von 30 % des flachen Walzguts d erwartet wird. Im Schritt S2 werden, ausgehend von diesem Istverschleiß V, zunächst die Stichplandaten des Walzguts d verwendet, um einen zu erwartenden zukünftigen Istverschleiß V' am Ende des Walzguts d zu ermitteln. Sodann wird, ausgehend von diesem Istverschleiß V', anhand der Stichplandaten des flachen Walzguts e der zu erwartende zukünftige Istverschleiß V' nach dem Walzen des flachen Walzguts e ermittelt.

In einem Schritt S3 stellt der Steuerrechner 4 einem Bediener 9 des Walzwerks - gegebenenfalls auf Anforderung durch den Bediener 9 - mindestens eine Information zur Verfügung. Beispielsweise kann der Steuerrechner 4 - siehe FIG 3 - dem Bediener 9 anzeigen, welcher zukünftige Istverschleiß V' an einem vorbestimmten Ort P der zukünftigen Walzenreise erwartet wird. Der vorbestimmte zukünftige Ort P kann in diesem Fall beispielsweise dem Steuerrechner 4 fest vorgegeben sein oder dem Steuerrechner 4 vom Bediener 9 vorgegeben werden. Alternativ oder zusätzlich ist es möglich, dass im Schritt S3 gemäß der Darstellung von FIG 4 eine Information an den Bediener 9 ausgegeben wird, an welchem Ort P der zukünftigen Walzenreise ein vorbestimmter zukünftiger Istverschleiß V' erwartet wird. Der vorbestimmte zukünftige Istverschleiß V' kann dem Steuerrechner 4 in diesem Fall beispielsweise fest vorgegeben sein oder vom Bediener 9 vorgegeben werden. Auch eine Anzeige anderer, aus diesen Werten abgeleiteter Informationen ist möglich. Beispielsweise kann der Steuerrechner 4 eine Alarmmeldung ausgeben, wenn am Ende des als nächsten zu walzenden flachen Walzguts 1 ein vorgegebener Referenzverschleiß überschritten wird. Dies wird später in Verbindung mit den FIG 7 und 8 noch näher erläutert werden. Auch kann der Steuerrechner 4 beispielsweise eine maximal zulässige Breite für zukünftig zu walzendes flaches Walzgut 1 ermitteln und ausgeben.

In einem Schritt S4 prüft der Steuerrechner 4, ob - bezogen auf die betrachtete Walze 3 - ein Walzenwechsel durchgeführt wird. Wenn dies der Fall ist, wird in einem Schritt S5 der Walzenwechsel durchgeführt. Der Schritt S5 ist in FIG 2 nur gestrichelt eingezeichnet, weil der Walzenwechsel selbst - also das Ausbauen der bisher benutzten Walze 3 und das Einbauen einer anderen Walze 3 - zwar im Ablauf von FIG 2 berücksichtigt werden muss, als solcher aber nicht vom Steuerrechner 4 durchgeführt wird.

In einem Schritt S6 initialisiert der Steuerrechner 4 das Verschleißmodell 8. Weiterhin setzt der Steuerrechner 4 im Schritt S6 den gegenwärtigen erwarteten Istverschleiß V auf einen Anfangszustand, bei einer neuen oder nachgeschliffenen Walze 3 beispielsweise auf den Wert Null, ansonsten auf einen entsprechenden, von Null verschiedenen Wert.

Wenn kein Walzenwechsel erfolgt, geht der Steuerrechner 4 vom Schritt S4 zu einem Schritt S7 über. Im Schritt S7 steuert der Steuerrechner 4 das Walzwerk an. Dadurch wird (unter anderem) bewirkt, dass das flache Walzgut 1 in dem betrachteten Walzgerüst 2 des Walzwerks gewalzt wird.

Während des Walzens des flachen Walzguts 1 in dem betrachteten Walzgerüst 2 werden Istgrößen I des flachen Walzguts 1 und/oder des Walzgerüsts 2 erfasst. Beispielsweise können die Walzkraft, das Walzmoment, der Bandzug vor und/oder hinter dem betrachteten Walzgerüst 2, eine einlaufende und/oder eine auslaufende Banddicke, ein Walzspalt usw. erfasst werden. Der Steuerrechner 4 nimmt die erfassten Istgrößen I in einem Schritt S8 entgegen. Der Steuerrechner 4 speichert die Istgrößen I in einem Schritt S9 ab, so dass sie für spätere Auswertungen zur Verfügung stehen.

In einem Schritt S10 ermittelt der Steuerrechner 4 den (neuen) erwarteten gegenwärtigen Istverschleiß V. Sodann geht der Steuerrechner 4 zu einem Schritt S11 über. Im Schritt S11 prüft der Steuerrechner 4, ob ihm neue Stichplandaten zur Verfügung gestellt werden. Je nach Ergebnis der Prüfung des Schrittes S11 geht der Steuerrechner 4 zum Schritt S1 oder zum Schritt S2 zurück.

Der Steuerrechner 4 ermittelt im Schritt S10 den neuen erwarteten gegenwärtigen Istverschleiß V der betrachteten Walze 3. Der Steuerrechner 4 geht aus von dem bereits gegebenen Istverschleiß V der betrachteten Walze 3, ermittelt mittels des Verschleißmodells 8 einen inkrementellen Verschleißzuwachs δV für die jeweilige Abarbeitung des Schrittes S7 und addiert den inkrementellen Verschleißzuwachs δV zum bereits gegebenen gegenwärtigen Istverschleiß V. Das Ergebnis entspricht dem neuen erwarteten gegenwärtigen Istverschleiß V.

Auf Grund der beschriebenen Vorgehensweise wird der erwartete gegenwärtige Istverschleiß V, ausgehend vom Anfangszustand der betrachteten Walze 3, nach und nach durch Aufsummieren der jeweiligen inkrementellen Verschleißzuwächse δV ermittelt. Im Ergebnis ermittelt der Steuerrechner 4 daher den erwarteten gegenwärtigen Istverschleiß V ausgehend vom Anfangszustand der betrachteten Walze 3.

Die inkrementellen Verschleißzuwächse δV werden mittels des Verschleißmodells 8 ermittelt. Auch der zu erwartende zukünftige Istverschleiß V' wird mittels des Verschleißmodells 8 ermittelt. Das Verschleißmodell 8 kann zu diesen beiden Zwecken als einheitliches Verschleißmodell ausgebildet sein. Es kann also ein und dasselbe Verschleißmodell 8 sowohl zur Ermittlung des erwarteten gegenwärtigen Istverschleißes V als auch zur Ermittlung des zu erwartenden zukünftigen Istverschleißes V' verwendet werden. Alternativ kann das Verschleißmodell 8 zwei voneinander verschiedene Teilmodelle aufweisen, wobei das eine Teilmodelle zur Ermittlung des erwarteten gegenwärtigen Istverschleißes V und das andere Teilmodell zur Ermittlung des zu erwartenden zukünftigen Istverschleißes V' verwendet wird. Unabhängig davon, welche dieser beiden Vorgehensweisen ergriffen wird, wird der inkrementellen Verschleißzuwachs δV jedoch mittels des Verschleißmodells 8 anhand der jeweils erfassten und vom Steuerrechner 4 entgegen genommenen Istgrößen I ermittelt.

Soweit erforderlich, kann der Steuerrechner 4 für die Ermittlung des erwarteten gegenwärtigen Istverschleißes V zusätzlich zu den Istgrößen I Stichplandaten für das momentan gewalzte flache Walzgut 1 berücksichtigen, beispielsweise die Breite des momentan gewalzten flachen Walzguts 1. Es gilt aber die Regel, dass eine erfasste Istgröße I Vorrang vor einer aus dem Stichplan gegebenen korrespondierenden Größe hat und dass zumindest die Walzkraft erfasst wird. Im Ergebnis ermittelt der Steuerrechner 4 den erwarteten gegenwärtigen Istverschleiß V somit anhand der Istgrößen I, die während der bisherigen Walzenreise der betrachteten Walze 3 erfasst wurden.

FIG 5 zeigt eine bevorzugte Ausgestaltung der Schritte S2 und S3 von FIG 2. Gemäß FIG 5 ermittelt der Steuerrechner 4 nicht nur für einen bestimmten Ort P der zukünftigen Walzenreise den entsprechenden zu erwartenden zukünftigen Istverschleiß V der betrachteten Walze 3 bzw. für einen bestimmten zu erwartenden zukünftigen Istverschleiß V' den korrespondierenden Ort P der zukünftigen Walzenreise. Vielmehr ermittelt der Steuerrechner 4 gemäß FIG 5 in einem Schritt S21 (= Ausgestaltung des Schrittes S2 von FIG 2) für eine Vielzahl von Orten P der zukünftigen Walzenreise jeweils den zu erwartenden zukünftigen Istverschleiß V' der betrachteten Walze 3. In einem Schritt S22 (= Ausgestaltung des Schrittes S3 von FIG 2) stellt der Steuerrechner 4 dem Bediener 9 des Walzwerks den zu erwartenden zukünftigen Istverschleiß V' als Funktion des Ortes P der zukünftigen Walzenreise der betrachteten Walze 3 (oder umgekehrt) zur Verfügung. Beispielsweise kann der Steuerrechner 4 eine entsprechende Tabelle oder eine entsprechende Grafik - siehe beispielhaft FIG 6 - an den Bediener 9 ausgeben.

FIG 7 zeigt eine weitere mögliche Ausgestaltung der Schritt S2 und S3 von FIG 2. Die Ausgestaltung von FIG 7 ist alternativ oder zusätzlich zur Ausgestaltung von FIG 5 realisierbar.

Gemäß FIG 7 ist dem Steuerrechner 4 ein vorbestimmter zu erwartender zukünftiger Istverschleiß V' vorgegeben. Der Steuerrechner 4 ermittelt in einem Schritt S31 denjenigen Ort P der zukünftigen Walzenreise, für den dieser zukünftige Istverschleiß V' erwartet wird. Der ermittelte Ort P wird in einem Schritt S32 mit einem Referenzort P* verglichen, beispielsweise dem Ende des als nächstes zu walzenden flachen Walzguts 1, dessen Anfang zu diesem Zeitpunkt noch nicht im Walzwerk gewalzt wird. Den Vergleich des Schrittes S32 kann alternativ der Steuerrechner 4 oder der Bediener 9 vornehmen. Der Referenzort P* kann dem Steuerrechner 4 fest vorgegeben sein oder vom Bediener 9 vorgegeben werden. Gleiches gilt für den vorbestimmten zu erwartenden zukünftigen Istverschleiß V'.

In Abhängigkeit von dem Vergleich des Schrittes S32 wird entweder in einem Schritt S33 das Walzen des flachen Walzguts 1 fortgesetzt oder in einem Schritt S34 ein Wechsel der betrachteten Walze 3 durchgeführt. Der Schritt S34 als solcher wird - selbstverständlich - vom Bediener 9 des Walzwerks durchgeführt. Der Steuerrechner 4 kann aber die Ausführung des Schrittes S34 durch Ausgeben einer entsprechenden Anforderung unterstützen bzw. initiieren.

Alternativ können gemäß FIG 8 die Schritte S31 und S32 durch Schritte S41 und S42 ersetzt sein. In diesem Fall ist dem Steuerrechner 4 der Ort P der zukünftigen Walzenreise, für den der zu erwartende zukünftige Istverschleiß V' ermittelt wird, fest vorgegeben. Der Steuerrechner 4 ermittelt in diesem Fall im Schritt S41 den für diesen Ort P zu erwartenden zukünftigen Istverschleiß V'. Im Schritt S42 wird der ermittelte zu erwartende zukünftige Istverschleiß V' mit einem Referenzverschleiß V* verglichen. Die übrigen Ausführungen zu FIG 7 sind auch bei FIG 8 analog anwendbar.

Die bisher beschriebene Vorgehensweise liefert bereits recht gute Ergebnisse. Die Vorgehensweise kann jedoch durch die nachfolgenden Ausgestaltungen der vorliegenden Erfindung weiter verbessert werden. Die nachfolgend beschriebenen Ausgestaltungen sind nach Bedarf mit den vorstehend beschriebenen Ausgestaltungen und auch untereinander in beliebiger Weise kombinierbar.

Wie bereits erwähnt, müssen die Walzen 3 des Walzwerks von Zeit zu Zeit gewechselt werden. Wenn die - verschlissene - Walze 3 ausgebaut wird, wird als Ersatz für die ausgebaute Walze 3 unverzüglich eine andere - in der Regel unverschlissene - Walze 3 eingebaut, die - siehe FIG 9 - kurz zuvor aus einem Lager 10 bereitgestellt wurde. Die ausgebaute Walze 3 wird in eine Schleiferei 11 gebracht, nachgeschliffen, vermessen und sodann ins Lager 10 verbracht.

Gemäß FIG 9 ist jeder Walze 3 ihr jeweiliges Verschleißmodell 8 (bzw. zumindest entsprechende Parametrierungen des Verschleißmodells 8) individuell zugeordnet. Das jeweilige Verschleißmodell 8 (bzw. die entsprechenden Parameter) folgen sozusagen der jeweiligen Walze 3 auf ihren Weg vom Walzwerk in die Schleiferei 11, von dort ins Lager 10 und von dort zurück ins Walzwerk.

Wie bereits in Verbindung mit FIG 2 erläutert, wird bei einem Walzenwechsel das Verschleißmodell 8 initialisiert (siehe den Schritt S6 in FIG 2). Die Initialisierung kann beispielsweise so ausgestaltet sein, wie dies nachfolgend in Verbindung mit FIG 10 näher erläutert wird.

Wenn eine Walze 3 aus dem Lager 10 entnommen wird und als Ersatz für eine andere Walze 3 in ein Walzgerüst 2 des Walzwerks eingebaut wird, muss die einzubauende Walze 3 nicht stets in das gleiche Walzgerüst 2 eingebaut werden. Es ist - rein beispielhaft - vielmehr möglich, dass eine bestimmte Walze 3 zunächst in das dritte Walzgerüst 2 eingebaut ist, nach dem Ausbauen und Schleifen ins Lager 10 kommt und später in das vierte Walzgerüst 2 des Walzwerks eingebaut wird. Vorzugsweise nimmt der Steuerrechner 4 daher gemäß FIG 10 in einem Schritt S51 eine Information über den Einbauort der neu eingebauten Walze 3 entgegen. In einem Schritt S52 parametriert der Steuerrechner 4 sodann das Verschleißmodell 8 für die neu eingebaute Walze 3 entsprechend. Im Verschleißmodell 8 wird daher berücksichtigt, in welches der Walzgerüste 2 die Walze 3 eingebaut ist.

Die Walzen 3 der Walzgerüste 2 können weiterhin bezüglich ihrer Material- und Oberflächeneigenschaften verschiedenen Typen angehören. In der Regel wird in ein bestimmtes der Walzgerüste 2 stets derselbe Typ von Walze 3 eingebaut. In manchen Fällen kann der Typ jedoch variieren. Beispielsweise könnte in das zweite Walzgerüst 2 von FIG 1 alternativ eine Walze aus dem Oberflächenmaterial "Hochleistungsschnellstahl" (HSS, engl. high speed steel) oder aus dem Oberflächenmaterial "Hochchromgusseisen" (HC, engl. high chrome) oder aus dem Oberflächenmaterial "Schalenhartguss" (IC, engl. indefinite chill) eingebaut werden. In der Praxis hat sich gezeigt, dass der Verschleiß einer Walze 3 auch davon abhängen kann, welcher Typ von Walze 3 in das unmittelbar vorgeordnete Walzgerüst 2 eingebaut ist. Vorzugsweise nimmt der Steuerrechner 4 daher in einem Schritt S53 Informationen über den Typ mindestens einer Walze 3 des vorgeordneten Walzgerüsts 2 entgegen und parametriert in einem Schritt S54 das Verschleißmodell 8 entsprechend. Im Verschleißmodell 8 kann daher auch berücksichtigt werden, welcher Typ von Walzen 3 in das vorgeordnete Walzgerüst 2 eingebaut ist.

Weiterhin ist es möglich - und sogar die Regel -, dass in der Schleiferei 11 vor dem Nachschleifen der ausgebauten Walze 3 deren tatsächlicher Istverschleiß VE erfasst wird. Entsprechende Istdaten I' können nach dem Ausbau der verschlissenen Walze 3 jedoch auch anderweitig erfasst werden. Anhand des tatsächlichen Istverschleißes VE kann das Verschleißmodell 8 adaptiert werden. Dies wird nachfolgend in Verbindung mit FIG 11 näher erläutert.

Die den tatsächlichen Istverschleiß VE charakterisierenden Istdaten I' werden - wie bereits erwähnt: in der Regel aus der Schleiferei 11 - dem Steuerrechner 4 vorzugsweise automatisch zugeführt. Der Steuerrechner 4 realisiert auf Grund seiner Programmierung mit dem Computerprogramm 5 (unter anderem) einen Korrekturgrößenermittler für das Verschleißmodell 8. Der Steuerrechner 4 nimmt die Istdaten I' gemäß FIG 11 in einem Schritt S61 entgegen. Er ermittelt daraus in einem Schritt S62 den tatsächlichen Istverschleiß VE.

In einem Schritt S63 vergleicht der Steuerrechner 4 den tatsächlichen Istverschleiß VE mit dem erwarteten gegenwärtigen Istverschleiß V, das heißt dem bis zum Ausbau der Walze 3 aufgelaufenen erwarteten gegenwärtigen Istverschleiß V. Der Steuerrechner 4 ermittelt anhand des Vergleichs mindestens eine Korrekturgröße K für das Verschleißmodell 8. In einem Schritt S64 adaptiert der Steuerrechner 4 das Verschleißmodell 8 anhand der mindestens einen Korrekturgröße K. Nach dem Adaptieren des Verschleißmodells 8 - also wenn die zugehörige Walze 3 wieder in ein Walzgerüst 2 des Walzwerks eingebaut ist - berücksichtigt der Steuerrechner 4 daher beim Ermitteln von erwarteten gegenwärtigen und/oder zu erwartenden zukünftigen Istverschleißen V, V' die mindestens eine Korrekturgröße K.

Gemäß den bisherigen Ausführungen zu FIG 11 erfolgt das Adaptieren des Verschleißmodells 8 stets und unbedingt. Dies ist jedoch nicht zwingend erforderlich. Vorzugsweise erfolgt vielmehr nur eine bedingte Adaption des Verschleißmodells 8. In diesem Fall prüft der Steuerrechner 4, ob das Adaptieren vorgenommen werden soll oder nicht. Zu diesem Zweck ermittelt der Steuerrechner 4 in einem Schritt S65 den Wert einer logischen Variablen OK. Der Wert der logischen Variablen OK wird in einem Schritt S66 abgefragt. Je nach dem Wert der logischen Variablen OK werden die Schritte S63 und S64 ausgeführt oder übersprungen. Alternativ zu einem Überspringen der Schritte S63 und S64 ist es weiterhin möglich, dass der Steuerrechner 4 eine entsprechende Warnung an den Bediener 9 des Walzwerks oder eine andere Person ausgibt. In diesem Fall werden die Schritte S63 und S64 nur dann ausgeführt, wenn dem Steuerrechner 4 von außen von einem Menschen eine explizite entsprechende Anweisung vorgegeben wird.

Der Steuerrechner 4 ermittelt den Wert der logischen Variablen OK vorzugsweise anhand der Eigenschaften der flachen Walzgüter 1, die - selbstverständlich seit dem Einbau der betrachteten Walze 3 - bis zu deren Ausbau von der betrachteten Walze 3 gewalzt wurden. So kann beispielsweise das Adaptieren unterdrückt werden, wenn Spezialmaterialien - beispielsweise Siliziumstähle - gewalzt wurden. Alternativ oder zusätzlich kann das Adaptieren beispielsweise nur dann zugelassen werden, wenn überwiegend eine vorbestimmte Materialsorte - beispielsweise Kohlenstoffstähle - gewalzt wurden oder wenn ein gewalzter Materialmix innerhalb vorbestimmter Prozentzahlen liegt (beispielsweise mindestens 60 % Kohlenstoffstähle, 20 % bis 30 % Edelstähle und maximal 10 % Siliziumstähle). Gegebenenfalls kann innerhalb des Verschleißmodells 8 auch eine Unterscheidung nach gewalztem Material vorgenommen werden. In diesem Fall kann eine materialabhängige Adaption durchgeführt werden.

Zum Adaptieren des Verschleißmodells 8, also der Ermittlung der mindestens einen Korrekturgröße K (Schritt S63 in FIG 11) ist es gemäß FIG 12 im einfachsten Fall möglich, dass der Steuerrechner 4 ausschließlich den tatsächlichen Istverschleiß VE und den erwarteten gegenwärtigen Istverschleiß V in der Mitte der betrachteten Walze 3 berücksichtigt. Alternativ ist es gemäß FIG 13 möglich, dass der Steuerrechner 4 zusätzlich auch mindestens einen tatsächlichen Istverschleiß VE und den korrespondierenden erwarteten gegenwärtigen Istverschleiß V an mindestens einer Stelle der betrachteten Walze 3 berücksichtigt, die außerhalb der Mitte der betrachteten Walze 3 liegt. Der Steuerrechner 4 kann sogar den die Verschleiße V, VE als Funktion über die Walzenbreite berücksichtigen

Das Adaptieren des Verschleißmodells 8 muss nicht zwingend vom Steuerrechner 4 durchgeführt werden. Alternativ kann das Adaptieren auch von einer anderen Einrichtung durchgeführt werden. Wenn das Adaptieren des Verschleißmodells 8 von der anderen Einrichtung durchgeführt wird, muss der anderen Einrichtung selbstverständlich auch der erwartete gegenwärtige Verschleiß V zugeführt werden. In dem Fall, dass der Steuerrechner 4 die Adaption vornimmt, ist dies nicht erforderlich, da der Steuerrechner 4 selbst den erwarteten gegenwärtigen Verschleiß V ermittelt hat, ihn also kennt.

In die Ermittlung des erwarteten gegenwärtigen und/oder zu erwartenden zukünftigen Istverschleißes V, V' gehen, wie bereits erwähnt, zumindest die Walzkräfte ein. Weiterhin gehen in die Ermittlung der entsprechenden Istverschleiße V, V' die zu walzenden Walzgutlängen und Walzgutbreiten ein. Auch die Geschwindigkeit des Walzvorgangs und der Walzendurchmesser können in die genannten Istverschleiße V, V' mit eingehen. Gegebenenfalls - siehe FIG 2 - kann das Verschleißmodell 8 bei der Ermittlung der genannten Istverschleiße V, V' auch eine Temperatur der Walzen 3 und/oder des flachen Walzguts 1 berücksichtigen.

Die vorliegende Erfindung weist viele Vorteile auf. Insbesondere bleibt im Falle einer Adaption die Vorhersagegenauigkeit des erwarteten gegenwärtigen Istverschleißes V über die gesamte Betriebszeit des Walzwerks erhalten oder wird sogar erhöht. Weiterhin kann die Walzenstandzeit, also die Zeit zwischen Einbau und Ausbau der Walzen 3, optimiert werden. Auch kann oftmals die Qualität des gewalzten flachen Walzguts 1 optimiert werden.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Betriebsverfahren für ein Walzwerk zum Walzen von flachem Walzgut (1), das mindestens ein Walzgerüst (2) mit Walzen (3) aufweist,
- wobei das flache Walzgut (1) in dem Walzgerüst (2) gewalzt wird,
- wobei während des Walzens des flachen Walzguts (1) in dem Walzgerüst (2) Istgrößen (I) des flachen Walzguts (1) und/ oder des Walzgerüsts (2) erfasst werden,
- wobei, ausgehend von einem Anfangszustand mindestens einer Walze (3) des Walzgerüsts (2), mittels eines Verschleißmodells (8) anhand der während der bisherigen Walzenreise der jeweiligen Walze (3) erfassten Istgrößen (I) ein erwarteter gegenwärtiger Istverschleiß (V) der mindestens einen Walze (3) ermittelt wird,
- wobei, ausgehend von dem erwarteten gegenwärtigen Istverschleiß (V), mittels des Verschleißmodells (8) anhand von zukünftig zu erwartenden Istgrößen für zukünftig zu walzendes flaches Walzgut (1) für mindestens einen Ort (P) der zukünftigen Walzenreise ein zu erwartender zukünftiger Istverschleiß (V') der mindestens einen Walze (3) ermittelt wird,
- wobei der Ort (P) der zukünftigen Walzenreise, der zu erwartende zukünftige Istverschleiß (V') und/oder mindestens eine aus diesen Werten abgeleitete Information einem Bediener (9) des Walzwerks zur Verfügung gestellt werden.

2. Betriebsverfahren nach Anspruch 1,
**dadurch gekennzeichnet,**
**dass** für eine Vielzahl von Orten (P) der zukünftigen Walzenreise jeweils der zu erwartende zukünftige Istverschleiß (V') der mindestens einen Walze (3) ermittelt wird und dass der zu erwartende zukünftige Istverschleiß (V') dem Bediener (9) des Walzwerks als Funktion des Ortes (P) der zukünftigen Walzenreise oder umgekehrt zur Verfügung gestellt wird.

3. Betriebsverfahren nach Anspruch 1 oder 2,
**dadurch gekennzeichnet,**
**dass** der mindestens eine Ort (P), für den der zu erwartende zukünftige Istverschleiß (V') ermittelt wird, mit einem Referenzort (P*) verglichen wird und/oder der für den mindestens einen Ort (P) ermittelte zu erwartende zukünftige Istverschleiß (V') mit einem Referenzverschleiß (V*) verglichen wird und dass in Abhängigkeit von dem Vergleich entschieden wird, ob ein Wechsel der mindestens einen Walze (3) durchzuführen ist oder ob das Walzen des flachen Walzguts (1) fortgesetzt wird.

4. Betriebsverfahren nach Anspruch 1, 2 oder 3,
**dadurch gekennzeichnet ,**
- **dass** nach einem Ausbau der mindestens einen Walze (3) einem Korrekturgrößenermittler (4) der erwartete gegenwärtige Istverschleiß der mindestens einen Walze (3) und den tatsächlichen Istverschleiß (VE) der mindestens einen Walze (3) charakterisierende Istdaten (I') zugeführt werden,
- **dass** der Korrekturgrößenermittler (4) anhand eines Vergleichs des erwarteten gegenwärtigen Istverschleißes (V) und des tatsächlichen Istverschleißes (VE) mindestens eine Korrekturgröße (K) ermittelt und
- **dass** der Korrekturgrößenermittler (4) das Verschleißmodell (8) anhand der mindestens einen Korrekturgröße (K) adaptiert, so dass nach dem Adaptieren des Verschleißmodells (8) beim Ermitteln von erwarteten gegenwärtigen und/oder zu erwartenden zukünftigen Istverschleißen (V, V') die mindestens eine Korrekturgröße (K) berücksichtigt wird.

5. Betriebsverfahren nach Anspruch 4,
**dadurch gekennzeichnet,**
**dass** die den tatsächlichen Istverschleiß (VE) charakterisierenden Istdaten (I') dem Korrekturgrößenermittler (4) aus einer Schleiferei (11) für die mindestens eine Walze (3) zugeführt werden.

6. Betriebsverfahren nach Anspruch 4 oder 5,
**dadurch gekennzeichnet ,**
**dass** die den tatsächlichen Istverschleiß (VE) charakterisierenden Istdaten (I') dem Korrekturgrößenermittler (4) automatisch zugeführt werden.

7. Betriebsverfahren nach Anspruch 4, 5 oder 6,
**dadurch gekennzeichnet,**
**dass** der Korrekturgrößenermittler (4) bei der Ermittlung der mindestens einen Korrekturgröße (K) den erwarteten gegenwärtigen Istverschleiß (V) und den tatsächlichen Istverschleiß (VE) in der Mitte der mindestens einen Walze (3) berücksichtigt.

8. Betriebsverfahren nach Anspruch 7,
**dadurch gekennzeichnet ,**
**dass** der Korrekturgrößenermittler (4) bei der Ermittlung der mindestens einen Korrekturgröße (K) zusätzlich den erwarteten gegenwärtigen Istverschleiß (V) und den tatsächlichen Istverschleiß (VE) außerhalb der Mitte der mindestens einen Walze (3) berücksichtigt.

9. Betriebsverfahren nach einem der Ansprüche 4 bis 8,
**dadurch gekennzeichnet,**
**dass** anhand der Eigenschaften des bis zum Ausbauen der mindestens einen Walze (3) gewalzten flachen Walzguts (1) entschieden wird, ob und ggf. in welcher Form das Adaptieren des Verschleißmodells (8) vorgenommen wird oder nicht.

10. Betriebsverfahren nach einem der obigen Ansprüche,
**dadurch gekennzeichnet,**
**dass** das Verschleißmodell (8) der jeweiligen Walze (3) individuell zugeordnet ist.

11. Betriebsverfahren nach einem der obigen Ansprüche,
**dadurch gekennzeichnet ,**
**dass** die mindestens eine Walze (3) alternativ in eines von mehreren Walzgerüsten (2) des Walzwerks eingebaut ist und dass im Verschleißmodell (8) berücksichtigt wird, in welches der Walzgerüste (2) die Walze (3) eingebaut ist.

12. Betriebsverfahren nach einem der obigen Ansprüche,
**dadurch gekennzeichnet ,**
**dass** dem Walzgerüst (2), in das die mindestens eine Walze (3) eingebaut ist, mindestens ein anderes Walzgerüst (2) des Walzwerks vorgeordnet ist, dass in das andere Walzgerüst (2) alternativ eine andere Walze (3) eines von mindestens zwei Typen eingebaut ist und dass im Verschleißmodell (8) berücksichtigt wird, welcher Typ von anderen Walzen (3) in das andere Walzgerüst (2) eingebaut ist.

13. Betriebsverfahren nach einem der obigen Ansprüche,
**dadurch gekennzeichnet,**
**dass** das Verschleißmodell (8) bei der Ermittlung des erwarteten gegenwärtigen und/oder des zu erwartenden zukünftigen Istverschleißes (V, V') eine Temperatur der Walzen (3) und/ oder des flachen Walzguts (1) berücksichtigt.

14. Computerprogramm, das Maschinencode (7) umfasst, der von einem Steuerrechner (4) für ein Walzwerk zum Walzen von flachem Walzgut (1) unmittelbar abarbeitbar ist und dessen Abarbeitung durch den Steuerrechner (4) bewirkt, dass der Steuerrechner (4) das Walzwerk gemäß einem Betriebsverfahren mit allen Schritten eines Betriebsverfahrens nach einem der obigen Ansprüche betreibt.

15. Steuerrechner für ein Walzwerk zum Walzen von flachem Walzgut (1),
**dadurch gekennzeichnet ,**
**dass** der Steuerrechner derart ausgebildet ist, dass er das Walzwerk gemäß einem Betriebsverfahren mit allen Schritten eines Betriebsverfahrens nach einem der Ansprüche 1 bis 13 betreibt.

16. Walzwerk zum Walzen von flachem Walzgut (1),
**dadurch gekennzeichnet ,**
**dass** das Walzwerk mit einem Steuerrechner (4) nach Anspruch 15 ausgestattet ist.
